# EUROPÄISCHE PATENTSCHRIFT

(11) **EP 1 650 130 B1**
(45) Veröffentlichungstag und Bekanntmachung des Hinweises auf die Patenterteilung: **13.12.2006**
(21) Anmeldenummer: 04025034.2
(22) Anmeldetag: 21.10.2004
(51) Int. Cl.: B65D 1/32

(54) **Behälter**
Container
Récipient

(43) Veröffentlichungstag der Anmeldung: 26.04.2006
(73) Patentinhaber: ARTA PLAST AB, 135 48 Tyresö (SE)
(72) Erfinder: Steg, Henning, 135050 Tyreso (SE)
(74) Vertreter: Niedmers, Ole

(56) Entgegenhaltungen:
- EP-A- 0 426 506
- FR-A- 2 226 846
- FR-A- 2 680 156

## Beschreibung

Die Erfindung betrifft einen Behälter für bei Zimmertemperatur im wesentlichen feste, geringfügig umformbare Produkte, insbesondere Lebensmittelprodukte, umfassend ein als im wesentlichen schalenförmiges Formteil ausgebildetes Behälterunterteil zur Aufnahme des Produkts, wobei das Behälterunterteil in wenigstens einer Zone seiner Wandung gegenüber dem übrigen Teil seiner Wandung leichter verformbar ausgebildet ist.

Ein Behälter dieser Art ist bekannt (FR-A-2 680 156). Das Behälterunterteil des bekannten Behälters weist eine Zone seiner Wandung auf, die gegenüber dem übrigen Teil der Behälterwandung deshalb leichter verformbar ist, weil sie durch ein glattes Wandungsteil gebildet wird, wohingegen der übrige Teil des Behälters im Behälterquerschnitt halbkreisförmige Vorsprünge aufweist, die dem übrigen Teil des Behälterunterteils gegenüber dem glatten Teil der Wandung eine größere mechanische Stabilität verschaffen.

Ein Behälter ähnlicher Art ist in der nachveröffentlichten europäischen Patentanmeldung EP-A-1 475 314 beschrieben worden. Die vorgenannte nachveröffentlichte europäische Patentanmeldung bezieht sich zwar im wesentlichen auf eine gesonderte Ausgestaltung des Behälteroberteils, auch Deckel genannt, der grundsätzliche Aufbau des Behälters ist aber auch aus dieser Anmeldung bekannt.

Behälter dieser Art werden in den verschiedensten Ausgestaltungen insbesondere zur Verpackung von Lebensmitteln verwendet, bspw. zur Aufbewahrung und Präsentation von Milch-, Fleisch- und Wurstprodukten, d.h. im wesentlichen für alle festen, pastösen sowie fließ- und schüttfähigen Produkte auf der Basis von Milch-, Fleisch- und Wurstprodukten.

Bestimmte Arten von Milch-, Fleisch- und Wurstprodukten, die in den besagten Behältern aufgenommen, verpackt und nachfolgend thermisch behandelt werden, um nach der thermischen Behandlung ihre endgültige Konsistenz zu bekommen, sind dann fest, wobei sie in pastös-flüssigem Zustand zuvor in das Behälterunterteil eingefügt worden sind. Nach der thermischen Behandlung, die auf unterschiedliche Weise durchgeführt werden kann, sind diese dann in einem solchen Maße fest, daß sie nur noch geschnitten werden können, bspw. mit einem Messer seitens des Benutzers. Ein typischer Vertreter eines derartigen Produkts, das in pastös-flüssigem Zustand in das Behälterunterteil eingefüllt und nachfolgend thermisch behandelt wird, ist die sog. Leberpastete, die insbesondere in den skandinavischen Ländern ein den dortigen Wurstwaren zuzurechnend wesentliches Lebensmittelprodukt ist. Diese Leberpastete wird bspw. von den Benutzern derart präsentiert und benutzt, daß sie als schnittfestes Formteil bspw. auf dem Frühstückstisch nach dem Ausstülpen aus dem Behälterunterteil dargereicht wird, so daß sich die Benutzer dann mit dem Messer eine gewünschte Menge abschneiden können, wobei nach Gebrauch die besagte Leberpastete, die nicht abgeschnitten und verspeist worden ist, wiederum in das Behälterunterteil verbracht wird, um bspw. im Kühlschrank bis zum nächsten Verzehr gelagert werden zu können.

Ein besonderes Problem bei der Benutzung von in einem derartigen Behälter aufgenommenen Produkten, wenn diese bei bzw. zur Benutzung zunächst im Behälterinnenraum schnittfest aufgenommen sind, ist, daß derartige Produkte als Gesamtformteil in der Regel nahezu überhaupt nicht oder nur unter Beschädigung des Behälterunterteils, wenn nicht gar unter seiner Zerstörung, aus dem Behälterunterteil zur Präsentation bzw. zur Benutzung auf eine Unterlage, bspw. einen Teller und dergleichen, verbracht werden können. Das hat seinen Grund im wesentlichen darin, daß das Produkt nach seiner Herstellung und infolge der thermischen Behandlung oder dergleichen oder durch Zugabe von die schnittfeste Aushärtung des zuvor fließ- bzw. schüttfähigen Gutes bewirkenden Mitteln ohne Zwischenlage eines Luftfilms an der Innenwandung des Behälterunterteils anliegt und in diesem Falle einerseits der volle Luftdruck der Umgebung auf das schneidfest ausgehärtete Produkt wirkt und zusätzlich auch noch Adhäsionskräfte zwischen der Oberfläche des Behälterunterteils und der Oberfläche des angrenzenden Produktes wirken, einschließlich ggf. zusätzlich wirkender Klebeeffekte zwischen der Oberfläche des Produkts und der angrenzenden Innenoberfläche des Behälterunterteils aufgrund bestimmter Bestandteile des Produkts.

Um das Produkt zur Präsentation und zur Benutzung aus dem Behälterunterteil entfernen zu können und es auf besagter Unterlage positionieren bzw. präsentieren zu können, wird sich bisweilen dadurch beholfen, daß man den Behälter erwärmt, um die Oberflächenkräfte zwischen der Innenfläche des Behälterunterteils und der Oberfläche des daran angrenzenden Produkts durch geringfügige Überführung in einen plastischen bzw. pastösen Zustand des oberflächennahen Bereichs des Produkts zu überführen und dann das Produkt entweder aus dem Behälterunterteil herauszudrücken oder aber mit einen Instrument, bspw. einer Gabel oder einem Messer, herauszudrücken. Diese Methode ist aber einerseits sehr aufwendig, da die Erwärmung bspw. nur in einem Wasserbad oder in einem Backofen erfolgen kann und andererseits sind bestimmte Produkte, die schnittfest in dem gattungsgemäßen Behälter aufgenommen werden sollen, nicht geeignet, auch nur teilweise erwärmt zu werden.

Es ist somit Aufgabe der vorliegenden Erfindung einen Behälter der eingangs genannten Art zu schaffen, bei dem auf einfache Weise und frei von Fremdwerkzeugen und thermischer oder sonstiger Behandlung das sich in ihm befindende schnittfeste Produkt zu seiner Darreichung und Benutzung leicht aus dem Behälterunterteil entfernt werden kann, nach der Benutzung wiederum in das Behälterunterteil verbracht und zwischengelagert werden kann und beliebig oft aus dem Behälterunterteil entfernt, dargereicht, benutzt und wiederum in das Behälterunterteil verbracht werden kann, ohne daß das Behälterunterteil beim ersten und späteren Entfernen des in ihm aufgenommenen Produkts beschädigt wird.

Gelöst wird die Aufgabe gemäß der Erfindung dadurch, daß die leichtere Verformbarkeit der wenigstens einen Zone dadurch bewirkt wird, daß die wenigstens eine Zone der Wandung gegenüber dem übrigen Teil der Wandung dünner ausgebildet ist.

Der Vorteil der erfindungsgemäßen Lösung besteht im wesentlichen darin, daß aufgrund des Umstandes, daß das Behälterunterteil als schalenförmiges Formteil ausgebildet ist, eine kräftemäßige Beaufschlagung von bestimmten Bereichen des Behälterunterteils aufgrund der damit einhergehenden Verformung eines ersten Teils des Behälters aufgrund der Kräfteweiterleitung innerhalb der Wandung des Formteils an anderer Stelle des Behälterunterteils eine Verformung stattfindet, die ausreicht, um an dieser Stelle Umgebungsluft zwischen das schnittfeste Produkt und der Innenoberfläche des Formteils bzw. Behälterunterteils eindringen zu lassen, die infolge der Verformung des Behälterunterteils nachfolgend die gesamte Innenoberfläche des Behälterunterteils erreicht. Die "Initialzündung" für diesen Effekt ist aber dadurch bedingt, daß sich zunächst der Bereich der übrigen Wandung des Behälterunterteils gegenüber dem Bereich der leichter verformbar ausgebildeten Zone gegenüber stabil verhält, während die leichter verformbar ausgebildete Zone das gezielte Eindringen der Umgebungsluft an dieser Stelle zwischen der Oberfläche des schnittfesten Produkts und der Innenoberfläche des Behälterunterteils erlaubt. Ohne die erfindungsgemäße Maßnahme würde bei einem Druck auf bestimmte Bereiche der Wandung aufgrund der Kräfteweiterleitung im Werkstoff des Behälterunterteils lediglich eine geringe Verformung anderer Bereiche der Wandung erfolgen, wenn überhaupt, ohne daß ein auch nur geringfügiges Entfernen der Oberfläche des schnittfesten Produkts von der angrenzenden Oberfläche des Behälterunterteils bewirkt werden könnte.

Es ist erfindungsgemäß prinzipiell möglich, durch geeignete konstruktive Maßnahmen die leichter verformbare Zone der Wandung durch konstruktive Maßnahmen zu bewerkstelligen, d.h., wie hier als vorteilhaft beschrieben, durch eine gegenüber der übrigen Wandung dünnere Ausbildung der Wandung des Behälterunterteils. Es ist aber auch möglich, sowohl die Wandung dünner auszubilden als auch modifizierte bzw.. unterschiedliche Werkstoffe gegenüber der übrigen Wandung für diese Zone zu verwenden.

Da gemäß der Erfindung die Verformung lediglich durch entsprechende kräftemäßige Beaufschlagung des Behälterunterteils von außen, bspw. durch die Finger des Benutzers, bspw. zwischen Zeigefinger und Daumen, erfolgt, ist ein werkzeug-, beschädigungs- und zerstörungsfreies Entfernen des schnittfesten Produkts aus dem Behälter bzw. dem Behälterunterteil gemäß der Erfindung möglich.

Gemäß einer vorteilhaften Ausgestaltung der Erfindung ist die leichter verformbare Zone der Wandung derart ausgebildet, daß sie sich bei geeigneter kräftemäßiger Beaufschlagung zum Behälteräußeren hin wenigstens elastisch verformen kann. Elastisch verformen bedeutet in diesem Zusammenhang, daß das Behälterunterteil dann, wenn die kräftemäßige Beaufschlagung des Behälterunterteils bspw. zwischen Daumen und Zeigefinger des Benutzers beendet wird, das Behälterunterteil regelmäßig wieder in seine ursprüngliche, unverformte Gestalt selbständig zurückfällt bzw. zurückgeht, d.h. insbesondere auch der Bereich der leichter verformbaren Zone. Die leichtere Verformbarkeit der besagten Zone ist im Hinblick auf die Konstruktion und ggf. auch im Hinblick auf den verwendeten Werkstoff für das Behälterunterteil dabei derart gezielt ausgestaltet, daß nach Beenden der kräftemäßigen Beaufschlagung des Behälterunterteils immer eine Rückkehr aller Bereiche bzw. Zonen des Behälterunterteils in die unverformte Ruhe- bzw. Ausgangsstellung des Behälterunterteils gewährleistet ist.

Grundsätzlich ist es aber auch möglich, die leichter verformbare Zone der Wandung derart auszubilden, daß sie sich nach der ersten kräftemäßigen Beaufschlagung in voraufgeführter Form einmal inelastisch verformt und in dieser Stellung beharrt, um das schnittfeste Produkt, wenn es sehr klebrig ist, nach erstem Gebrauch für den weiteren Gebrauch leicht aus dem Behälterunterteil entfernen zu können.

Die leichtere Verformbarkeit wird durch eine dünnere Wandung der entsprechenden Zone hergestellt. Dabei ist es vorteilhaft, die Zone der dünneren Wandung gegenüber der dickeren Wandung bzgl. ihrer Wanddicke im Bereich von 50 % liegen zu lassen, bei einer anderen vorteilhaften Ausgestaltung kann es vorteilhaft sein, die Zone der dünneren Wandung gegenüber der dickeren Wandung bzgl. ihrer Wanddicke im Bereich von ca. 30 bis 70 % liegen zu lassen. Die Wahl der Reduzierung der Wanddicke der leichter verformbaren Zone gegenüber der übrigen Wandung kann in Abhängigkeit der Größe des Behälterunterteils, des darin aufzunehmenden Produkts und des Werkstoffs für die Ausbildung des Behälterunterteils vorzugsweise geeignet gewählt werden.

Gemäß einer weiteren vorteilhaften anderen Ausgestaltung des Behälters geht die Verformbarkeit der leichter verformbaren Zone gegenüber der übrigen Wandung des Behälterunterteils bis in den Bereich von ca. 1 mm, ausgehend von der Ruheform des Behälterunterteils. Die Angabe der Verformbarkeit im Bereich von bis zu ca. 1 mm stellt allerdings keine wirkliche, für alle möglichen Anwendungen und Einsatzfälle des Behälterunterteils denkbare Begrenzung dar. Vielmehr bezieht sich diese Angabe lediglich auf eine mögliche Größenordnung, denn in Abhängigkeit der Größe des Behälterunterteils, seines Werkstoffes, der Geometrie und Ausbildung seiner leichter verformbaren Zone und der Konsistenz des im Behälterunterteil aufgenommenen Produkts können für bestimmte Konstellationen im vorangehend beschriebenen Sinne schon wenige zehntel Millimeter Verformung ausreichen, um die Luft zwischen der Innenoberfläche des Behälterunterteils und dem daran angrenzenden Produkt eindringen zu lassen.

Behälter im erfindungsgemäßen Sinne können beliebig geeignet geformte Behälter sein, denn die erfindungsgemäß vorgeschlagene Lösung der obigen Aufgabe ist an sich unabhängig von der jeweils gewählten Behälterform erreichbar. Insbesondere dann aber, wenn der Behälter ein im wesentlichen quaderförmiges Behälterunterteil auf-weist, ist es vorteilhaft, die dünnwandige Zone an wenigstens einer schmalen Stirnseite des Behälterunterteils auszubilden.

Die dünnwandige Zone selbst kann an sich eine beliebige geeignete geometrische Struktur im Hinblick auf die Fläche der Zone und die Begrenzung der Zone aufweisen, soweit dadurch die mechanische und die thermische Gesamtstabilität des Behälterunterteils gewährleistet ist. Besonders vorteilhaft ist es allerdings, die dünnwandige Zone streifenförmig auszubilden, und zwar derart, daß sie im wesentlichen vom Boden des Behälterunterteils bis in den Bereich der Öffnung des Behälterunterteils verläuft. Eine derartige Ausgestaltung der dünnwandigen Zone hat den Vorteil, daß die dünnwandige Zone auf das für den bestimmungsgemäßen Gebrauch des Behälters im Sinne der Erfindung nötige Maß reduziert bleibt, dennoch aber die elastische Verformung einer derart ausgebildeten dünnwandigen Zone immer gewährleistet ist und sichergestellt ist, daß im Zuge der Verformung auch Luft bis in den Bodenbereich des Behälterunterteils eindringen kann und sich nachfolgend auch im Bodenbereich gleichmäßig verteilen kann, so daß ein Lösen des Produkts auch in diesem Bereich möglich ist und von dort aus sich die Luft dann weiter auf die übrigen Teile der Wandung des Behälterunterteils verteilen kann.

Bei bestimmten Ausgestaltungen von Behältern der gattungsgemäßen Art weist das Behälterunterteil einen diesen im wesentlichen wenigstens teilweise umlaufenden Kragen auf, vgl. bspw. das eingangsgenannte Dokument gemäß der nachveröffentlichten europäischen Patentanmeldung EP-A-1 475 314. Ein derartiger umlaufender Kragen hat für das Behälterunterteil stabilisierende Wirkung und dient bspw. auch zur geeigneten Befestigung eines als Behälterdeckel ausgebildeten Behälteroberteils, das zum Öffnen des Behälterunterteils vom Behälterunterteil entfernbar ist. Dieser Kragen, der die Stabilität des das Behälterunterteil bildenden Formkörpers erhöht, kann, soweit vorhanden, allerdings ein Hindernis für die Verformbarkeit des Behälterunterteils in der dünnwandigen Zone darstellen. Um dieser schlechteren Verformbarkeit des Behälterunterteils im Bereich der dünnwandigen Zone zu verhindern bzw. dieser entgegenzuwirken, ist der Kragen wenigstens teilweise im Bereich der dünnwandigen Zone geschlitzt ausgebildet, so daß in diesem Bereich des Kragens des Behälterunterteils eine Verformbarkeit des Behälterunterteils in dem Maße gewährleistet ist, wie sie gewährleistet wäre, wenn das Behälterunterteil keinen derartigen umlaufenden Kragen aufweisen würde.

Zur Ausbildung des Behälterunterteils können beliebige geeignete Werkstoffe herangezogen werden, wobei es aber vorteilhaft ist, das Behälterunterteil aus spritzfähigem Kunststoff herzustellen, wobei dieser spritzfähige Kunststoff vorzugsweise Polypropylen ist. Es sei aber darauf hingewiesen, daß es auch denkbar ist, andere geeignete Kunststoffwerkstoffe zu verwenden und auch Verbundwerkstoffe aus Kunststoff und darin eingelagerten Vertärkungsmitteln, wobei sogar metallische Werkstoffe und geeignet ausgeformte und ggf. imprägnierte Papier- bzw. Pappwerkstoffe möglich sind.

Das erfindungsgemäße Prinzip ist an sich unabhängig davon, ob die Öffnung des Behälterunterteils mit einem wie auch immer gearteten Deckel versehen ist. Das Vorsehen eines Deckels, der für viele Produkte im Bereich leicht verderblicher Lebensmittel zwingend erforderlich ist, hat zudem den Vorteil, daß ein als Behälter ausgebildetes Behälteroberteil, das zum Öffnen des Behälterunterteils vom Behälterunterteil entfernbar ist, nach Gebrauch wiederum vorsorglich auf das Behälterunterteil gesetzt werden kann, um dem Zugriff von Keimen und sonstigen Verunreinigungsmöglichkeiten auch bei der Aufbewahrung in einem Kühlschrank entgegenwirken zu können. Ein als Behälterdeckel ausgebildetes Behälteroberteil hat zudem auch noch im Zusammenwirken mit dem Behälterunterteil 1 den Vorteil, daß das Produkt im umgestülpten Zustand des Behälters auf dem Behälterdeckel zur Benutzung des Produkts bzw. zur Präsentation des Produkts dienen kann und das Produkt, soweit es nach der Benutzung nicht verbraucht ist, berührungsfrei durch Ergreifen des Behälterdeckels und Überstülpen des Behälterunterteils wiederum in das Behälterunterteil überführt werden kann.

Die Erfindung wird nun unter Bezugnahme auf die nachfolgenden schematischen Zeichnungen anhand eines Ausführungbeispieles im einzelnen beschrieben. Darin zeigen:
- Fig. 1: einen Behälter in der Seitenansicht im Schnitt entlang der Linie A-B gemäß Fig. 2,
- Fig. 2: einen Behälter, bestehend aus Behälteroberteil und Behälterunterteil in der Draufsicht auf das Behälterunterteil,
- Fig. 3: in perspektivischer Darstellung einen Behälter, bestehend aus Behälteroberteil und aus Behälterunterteil, wobei in dem Behälterunterteil ein schnittfestes Produkt (nicht sichtbar in dieser Darstellung) enthalten ist,
- Fig. 4: in perspektivischer Darstellung einen Behälter gemäß Fig. 3, bei dem das Behälterunterteil teilweise vom Behälteroberteil durch Kippen entfernt ist und das im Behälterunterteil aufgenommene schnittfeste Produkt teilweise sichtbar ist, und
- Fig. 5: in perspektivischer Darstellung ein Behälterunterteil ohne Behälteroberteil, bei dem an den Stirnseiten eines im wesentlichen quaderförmig ausgebildeten Behälterunterteils ausgebildete dünnwandige Zonen vorhanden sind, die streifenförmig ausgebildet sind.

In den Figuren 1 bis 4 ist ein Behälter 10 dargestellt, der aus einem Behälterunterteil 12 und einem als Behälterdeckel ausgebildeten Behälteroberteil 13 besteht. Derartige Behälter 10 sind bspw. für bei Zimmertemperatur im wesentlichen feste, geringfügig umformbare Produkte 11, insbesondere Lebensmittelprodukte, bekannt. Ein typischer Vertreter eines derartigen Produktes 11 ist bspw. sogenannte schnittfeste Leberpaste-te, die nach ihrer Einfüllung in das Behälterunterteil 12 und einer anschließenden thermischen Behandlung ein einstükkiges, schnittfestes Teil bzw. Produkt 11 im Behälterunterteil bildet.

Da derartige Behälter 10 bzw. Behälterunterteile 12 und, falls vorhanden, Behälteroberteile 13 allgemein bekannt sind, braucht auf dem grundsätzlichen Aufbau eines derartigen Behälters 10, wie er zudem aus der europäischen Patentanmeldung EP-A-1475314 bekannt ist, hier nicht weiter eingegangen zu werden.

Insbesondere die Fig. 1 und 3 stellen einen Behälter 10 dar, in dem das Produkt 11 nach seiner bestimmungsgemäßen Einfüllung und thermischen Behandlung enthalten ist. Aufgrund der thermischen Behandlung hat das Produkt 11 dann eine solche Konsistenz, daß es als im wesentlichen schnittfestes Formteil im Behälterunterteil 12 aufgenommen ist und der Behälter 10 dann entweder derart positioniert werden kann, d.h. auf dem Kopf, wie in den Fig. 1, 3 und 4 dargestellt, oder derart in Normalposition, wie es in Fig. 5 dargestellt ist, allerdings dort zur Verdeutlichung ohne Produkt 11 als solchem.

Das Behälterunterteil 12, vgl. die Fig. 5, weist zwei Zonen 14 auf, die streifenförmig ausgebildet sind und im wesentlichen vom Boden 18 des Behälterunterteils 12 bis in den Bereich der Öffnung 19 des Behälterunterteils 12 verlaufen. Diese Zonen 14 bilden Zonen dünner Wandungen 150 derart, daß die Zonen dünnerer Wandung 150 gegenüber dem übrigen Teil der Wandung 15 des Behälterunterteils 12 leichter verformbare ausgebildet sind. Die dünnwandigen Zonen 150 sind hier wenigstens an den schmalen Stirnseiten 17 des hier im Beispiel als im wesentlichen quaderförmiges Behälterunterteil 12 ausgebildeten Behälters 10 ausgebildet. Die Zonen 14 dünner Wandung 150 können aber auch an beliebiger anderer geeigneter Stelle der Wandung 15 des Behälterunterteils 12 ausgebildet sein und es können geeignet viele Zonen 14 dünner Wandung 150 pro Behälterunterteil vorgesehen werden.

Soll nun das Produkt 11, das sich im Behälterunterteil 12 befindet, aus diesem entfernt werden, wird das Behälterunterteil 12 bspw. mittels dem Zeigefinger und dem Daumen, angedeutet durch die Pfeile 20, 21, s. Fig. 3, ergriffen und es wird eine Kraft auf das Behälterunterteil 12 in jeweiliger Richtung der Pfeile 20, 21 ausgeübt. Aufgrund der Weiterleitung der Kraft, d.h. infolge des Kraftflusses im Werkstoff des Behälterunterteils 12, wird u.a. eine Kraft in die Stirnseiten 17 des Behälterunterteils 12 eingeleitet, infolge der sich die Stirnseite 17 signifikant besser verformen kann als die übrigen Wandungen 15 des Behälterunterteils 12. Das hat seinen Grund darin, daß, wie erwähnt, an den Stirnseiten 17, vgl. auch zum Verständnis die Fig. 5, dünnwandige Zonen 150 vorgesehen sind, die somit gegenüber dem übrigen Teil der Wandungen 15 des Behälterunterteils 12 leichter verformbar sind. Die Stirnseite 17 wird somit infolge der Krafteinleitung, in Fig. 3 ist nur eine Stirnseite bezeichnet, in Richtung des Pfeiles 22 zum Behälteräußeren 16 hin elastisch verformt. Infolgedessen hebt sich die Innenoberfläche des Behälterunterteils 12 an diesen Stellen von der angrenzenden Oberfläche des Produkts 11 geringfügig ab, bspw. bis in den Bereich von 1 mm, ausgehend von der Ruheform des Behälterunterteils 12, so daß Luft in den somit zwischen dem Behälterunterteil 12 und dem Produkt 11 gebildeten Spalt eindringen kann und infolgedessen sich wenigstens teilweise über die gesamte Innenoberfläche des Behälterunterteils 12 verteilen bzw. ausdehnen kann bzw. in diese Bereiche vordringen kann, und somit das Produkt 12 von seiner Verbindung mit der Innenoberfläche des Behälterunterteils 12 freigibt, so daß nachfolgend das Behälterunterteil 12 entsprechend dem Pfeil 23, vgl. Fig. 4, entweder gekippt oder im wesentlichen vertikal nach oben abgezogen werden kann.

Weist der Behälter 10 auch ein Behälteroberteil 13, das als Behälterdeckel fungiert, auf, kann das Behälteroberteil 13 bspw. an einer dort vorgesehenen Handhabe 130 ergriffen werden, so daß das Kippen des Behälterunterteils 12 in Richtung des Pfeiles 23 für den Benutzer ohne weitere Maßnahmen einfach durchgeführt werden kann.

Das Behälterunterteil 12 kann bspw. einen umlaufenden Kragen 120 aufweisen, vgl. die Fig. 2 bis 5. Der an die dünnwandige Zone 150 angrenzende Bereich des Kragens 120 kann eine Mehrzahl von Schlitzen 121 aufweisen, die somit die bessere elastische Verformbarkeit der dünnwandigen Zonen ermöglichen.

Wenn bspw. nach Abschluß der Benutzung des Produkts 11 dieses erneut im Behälter 10 aufgenommen werden soll, wird das Behälterunterteil 12 entsprechend der umgekehrten Richtung des Pfeiles 23 von Fig. 4 wiederum auf das sich bspw. auf dem Behälteroberteil 13 in umgestülptem Zustand befindliche Produkt 11 herübergestülpt und dann in dieser Position an einen Lagerungsort, bspw. einen Kühlschrank, verbracht, oder aber in umgekehrter Stellung, d.h. mit sich unten befindlichem Behälterunterteil 12 und oben befindlichem Behälteroberteil 13, ausgehend von der Positionierung des Behälters 10 in den Figuren.

### Bezugszeichenliste

- 10: Behälter
- 11: Produkt
- 12: Behälterunterteil
- 120: Kragen des Behälterunterteils
- 121: Schlitz
- 13: Behälteroberteil / Behälterdeckel
- 130: Handhabe
- 14: Zone
- 15: Wandung / Wand
- 150: dünnere Wandung
- 16: Behälteräußeres
- 17: Stirnseite
- 18: Behälterboden
- 19: Behälteröffnung
- 20: Pfeil
- 21: Pfeil
- 22: Pfeil
- 23: Pfeil

## Patentansprüche

1. Behälter (10) für bei Zimmertemperatur im wesentlichen feste, geringfügig umformbare Produkte (11), insbesondere Lebensmittelprodukte, umfassend ein als im wesentlichen schalenförmiges Formteil ausgebildetes Behälterunterteil (12) zur Aufnahme des Produkts (11), wobei das Behälterunterteil (12) in wenigstens einer Zone (14) seiner Wandung (150) gegenüber dem übrigen Teil seiner Wandung (15) leichter verformbar ausgebildet ist, **dadurch gekennzeichnet, daß** die leichtere Verformbarkeit der wenigstens einen Zone (14) dadurch bewerkstelligt wird, daß die wenigstens eine Zone (14) der Wandung (150) gegenüber dem übrigen Teil seiner Wandung (15) dünner ausgebildet ist.

2. Behälter nach Anspruch 1, **dadurch gekennzeichnet, daß** die leichter verformbare Zone (14) der Wandung (150) derart ausgebildet ist, daß sie sich bei geeigneter kräftemäßiger Beaufschlagung zum Behälteräußeren (16) hin wenigstens elastisch verformen kann.

3. Behälter nach einem oder mehreren der Ansprüche 1 oder 2, **dadurch gekennzeichnet, daß** die Zone (14) der dünneren Wandung (150) gegenüber der dickeren Wandung (15) bezüglich ihrer Wanddicke im Bereich von ca. 50 % liegt.

4. Behälter nach einem oder mehreren der Ansprüche 1 bis 3, **dadurch gekennzeichnet, daß** die Zone (14) der dünneren Wandung (150) gegenüber der dickeren Wandung (15) bezüglich ihrer Wanddicke im Bereich von ca. 30 - 70 % liegt.

5. Behälter nach einem oder mehreren der Ansprüche 2 bis 4, **dadurch gekennzeichnet, daß** die Verformbarkeit wenigstens bis in den Bereich von ca. 1 mm, ausgehend von der Ruheform des Behälterunterteils (12), geht.

6. Behälter nach einem oder mehreren der Ansprüche 1 bis 5, **dadurch gekennzeichnet, daß** die dünnwandige Zone (150) an wenigstens einer schmalen Stirnseite (17) eines im wesentlichen quaderförmigen Behälterunterteils (12) ausgebildet ist.

7. Behälter nach einem oder mehreren der Ansprüche 1 bis 6, **dadurch gekennzeichnet, daß** die dünnwandige Zone (150) streifenförmig ausgebildet ist und im wesentlichen vom Boden (18) des Behälterunterteils (12) bis in den Bereich der Öffnung (19) des Behälterunterteils (12) verläuft.

8. Behälter nach einem oder mehreren der Ansprüche 1 bis 7, **dadurch gekennzeichnet, daß** das Behälterunterteil (12) einen diesen im wesentlichen wenigstens teilweise umlaufenden Kragen (120) aufweist, der wenigstens teilweise geschlitzt (121) ausgebildet ist.

9. Behälter nach einem oder mehreren der Ansprüche 1 bis 8, **dadurch gekennzeichnet, daß** ein als Behälterdeckel ausgebildetes Behälteroberteil (13) vorgesehen ist, das zum Öffnen des Behälterunterteils (12) vom Behälterunterteil (12) entfernbar ist.

10. Behälter nach einem oder mehreren der Ansprüche 1 bis 9, **dadurch gekennzeichnet, daß** das Behälterunterteil (12) und/oder das Behälteroberteil (13) aus spritzfähigem Kunststoff besteht.

11. Behälter nach einem oder mehreren der Ansprüche 1 bis 10, **dadurch gekennzeichnet, daß** das Behälterunterteil (12) und/oder das Behälteroberteil (13) aus Polypropylen besteht.

## Claims

1. Container (10) for products (11) which are essentially solid and able to undergo a slight change of shape at room temperature, in particular food products, comprising a container bottom part (12) provided in the form of an essentially bowl-shaped moulding for accommodating the product (11), which container bottom part (12) at least one zone (14) in its wall (150) that is more readily deformable than the other part of its wall (15), **characterised in that** the ability of the at least one zone (15) to deform more readily is imparted due to the fact that the at least one zone (14) of the wall (150) is thinner than the remaining part of its wall (15).

2. Container as claimed in claim 1, **characterised in that** the more readily deformable zone (14) of the wall (150) is designed so that it is able to deform at least elastically out towards the container exterior (16) when force is applied accordingly.

3. Container as claimed in one or more of claims 1 or 2, **characterised in that** the zone (14) with the thinner wall (150) is thinner in the range of approximately 50% in terms of its wall thickness than the thicker wall (15).

4. Container as claimed in one or more of claims 1 to 3, **characterised in that** the zone (14) with the thinner wall (150) is thinner in the range of approximately 30 - 70 % in terms of its wall thickness.

5. Container as claimed in one or more of claims 2 to 4, **characterised in that** the deformability starting from the initial shape of the container bottom part (12) is at least in the range of up to approximately 1 mm.

6. Container as claimed in one or more of the preceding claims 1 to 5, **characterised in that** the thin-walled zone (150) is provided on at least a narrow end face (17) of an essentially quadrangular-shaped container bottom part (12).

7. Container as claimed in one or more of claims 1 to 6, **characterised in that** the thin-walled zone (150) is of a strip-shaped design and extends essentially from the base (18) of the container bottom part (12) as far as the region of the opening (19) of the container bottom part (12).

8. Container as claimed in one or more of claims 1 to 7, **characterised in that** the container bottom part (12) has a rim (120) essentially extending at least partially around its periphery, at least a part of which incorporates slots (121).

9. Container as claimed in one or more of claims 1 to 8, **characterised in that** a container top part (13) is provided as a container lid, which can be removed from the container bottom part (12) in order to open the container bottom part (12).

10. Container as claimed in one or more of claims 1 to 9, **characterised in that** the container bottom part (12) and/or the container top part (13) is made from injection-mouldable plastic.

11. Container as claimed in one or more of claims 1 to 10, **characterised in that** the container bottom part (12) and/or the container top part (13) is made from polypropylene.

## Revendications

1. Récipient (10) pour des produits (11) essentiellement solides et très peu déformables à température ambiante, en particulier des produits alimentaires, comprenant une partie inférieure de récipient (12) servant à recevoir le produit (11) et conçue essentiellement comme une pièce moulée en forme de coquille, la partie inférieure de récipient (12) étant plus facilement déformable dans au moins une zone (14) de sa paroi (150) par rapport à la partie restante de sa paroi (15), **caractérisé en ce que** la déformabilité plus facile de la au moins une zone (14) est mise en oeuvre par le fait que la au moins une zone (14) de la paroi (150) est plus mince que la partie restante de sa paroi (15).

2. Récipient selon la revendication 1, **caractérisé en ce que** la zone plus facilement déformable (14) de la paroi (150) est conçue de telle sorte qu'elle peut se déformer au moins élastiquement vers l'extérieur du récipient (16) avec une sollicitation par l'effort adaptée.

3. Récipient selon l'une ou plusieurs des revendications 1 et 2, **caractérisé en ce que** l'épaisseur de la zone (14) de la paroi plus mince (150) est d'environ 50% par rapport à celle de la paroi plus épaisse (15).

4. Récipient selon l'une ou plusieurs des revendications 1 à 3, **caractérisé en ce que** l'épaisseur de la zone (14) de la paroi plus mince (150) est d'environ 30 à 70% par rapport à celle de la paroi plus épaisse (15).

5. Récipient selon l'une ou plusieurs des revendications 2 à 4, **caractérisé en ce que** la déformabilité va au moins jusque dans une plage d'environ 1 mm, en partant de la forme au repos de la partie inférieure de récipient (12).

6. Récipient selon l'une ou plusieurs des revendications 1 à 5, **caractérisé en ce que** la zone à paroi mince (150) est formée sur au moins une face avant (17) étroite d'une partie inférieure de récipient (12) essentiellement parallélépipédique.

7. Récipient selon l'une ou plusieurs des revendications 1 à 6, **caractérisé en ce que** la zone à paroi mince (150) est en forme de bande et s'étend essentiellement du fond (18) de la partie inférieure de récipient (12) jusque dans la zone d'ouverture (19) de la partie inférieure de récipient (12).

8. Récipient selon l'une ou plusieurs des revendications 1 à 7, **caractérisé en ce que** la partie inférieure de récipient (12) présente un rebord (120) entourant essentiellement au moins partiellement cette partie inférieure et qui est conçu au moins partiellement avec une fente (121).

9. Récipient selon l'une ou plusieurs des revendications 1 à 8, **caractérisé en ce qu'**est prévue une partie supérieure de récipient (13) conçue sous forme de couvercle de récipient et qui peut être enlevée de la partie inférieure de récipient (12) pour ouvrir la partie inférieure de récipient (12).

10. Récipient selon l'une ou plusieurs des revendications 1 à 9, **caractérisé en ce que** la partie inférieure de récipient (12) et/ou la partie supérieure de récipient (13) est réalisée en matériau plastique moulable.

11. Récipient selon l'une ou plusieurs des revendications 1 à 10, **caractérisé en ce que** la partie inférieure de récipient (12) et/ou la partie supérieure de récipient (13) est réalisée en polypropylène.
